# EUROPÄISCHE PATENTSCHRIFT

(11) **EP 1 298 687 B1**
(45) Veröffentlichungstag und Bekanntmachung des Hinweises auf die Patenterteilung: **07.11.2007**
(21) Anmeldenummer: 02090180.7
(22) Anmeldetag: 23.05.2002
(51) Int. Cl.: H01H 9/34, H01H 9/36

(54) **Lichtbogenlöscheinrichtung für Niederspannungs-Schaltgeräte**
Arc extinguisher for low voltage switchgear
Dispositif d'extinction d'arc pour appareils de coupure à basse tension

(30) Priorität: 28.09.2001 DE 10149019
(43) Veröffentlichungstag der Anmeldung: 02.04.2003
(73) Patentinhaber: Siemens AG, 80333 München (DE)
(72) Erfinder: Bach, Michael, 12437 Berlin (DE); Schmidt, Detlev, 12055 Berlin (DE); Seidler-Stahl, Guenter, 13359 Berlin (DE); Thiede, Ingo, 12159 Berlin (DE)

(56) Entgegenhaltungen:
- EP-A- 0 022 708
- EP-A- 0 437 151
- WO-A-95/26033
- DE-A- 3 541 514

## Beschreibung

Die Erfindung betrifft eine Lichtbogenlöscheinrichtung für ein in Luft schaltendes Niederspannungs-Schaltgerät, mit einem Löschbleche aufweisenden Löschraum und mit einem den Löschraum abdeckenden, mit Auslassöffnungen für Schaltgase versehenen Deckel, sowie mit einer wahlweise verwendbaren gesonderten, Entionisierungsmittel aufweisenden Kühleinrichtung für die Schaltgase.

In Luft schaltende Niederspannungsschaltgeräte, wie Niederspannungs-Leistungsschalter, benötigen zum Betrieb eine Lichtbogenlöscheinrichtung, in Form von Löschkammern zur Abkühlung und Löschung von Schaltlichtbögen, die bei der Kontakttrennung auftreten. Um eine Beeinträchtigung des Leistungsschalters selbst und angrenzender Anlagenteile oder sonstiger Baugruppen zu verhindern, müssen die Schaltlichtbögen von anderen Komponenten des Leistungsschalter ferngehalten werden und die heißen und somit ionisierten Schaltgase müssen vor ihrem Austritt aus der Löschkammer soweit abgekühlt werden, dass in der Umgebung des Schaltgerätes keine elektrischen Überschläge oder andere Schäden auftreten. Jede Lichtbogenlöschkammer enthält im allgemeinen eine Vielzahl von zwischen zwei Seitenwänden angeordneten Löschblechen, die zur Abkühlung und Löschung des Lichtbogens beitragen. Oberhalb der Löschbleche befindet sich ein Deckel mit Auslassöffnungen für Schaltgase.

Die Einbauorte von Niederspannungs-Leistungsschaltern können sehr unterschiedlich sein. Hiervon hängt es ab, welche Temperatur und welchen Grad von Ionisierung die aus den Lichtbogenlöscheinrichtungen austretenden Schaltgase haben dürfen. Um diese unterschiedlichen Bedingungen zu berücksichtigen, werden Lichtbogenlöscheinrichtungen in einer normalen Ausführung für standardmäßige Anforderungen hergestellt, die bei Bedarf durch einer gesonderte Kühleinrichtung für die Schaltgase ergänzt werden können. Dabei kann es vorkommen, dass sich ein Bedarf an einer verbesserten Kühlung der Schaltgase erst nach Errichtung einer Schaltanlage herausstellt, z. B. aufgrund einer veränderten Betriebsweise oder aufgrund des Einsatzes anderer Verbraucher mit dem Ergebnis, dass es zu Schaltungen mit höherer Leistung und einer entsprechend größeren Menge von Schaltgasen kommt.

Nach der DE 35 41 514 C2 bestehen die zusätzlichen Kühleinrichtung aus einem Aufsatz für jede der Löschkammern eines Leistungsschalters. Jeder Aufsatz weist einen rahmenartigen Gehäusekörper und darin angeordnete Entionisierungsmittel in der Gestalt von Drahtgewebe, Lochblechen oder dgl. auf. Dem Vorteil der einfachen nachträglichen Anbringung einer solchen gesonderten Kühleinrichtung steht gegenüber, dass die Höhe des Leistungsschalters durch die gesonderte Kühleinrichtung vergrößert wird. Daher kann der Fall eintreten, dass sich gesonderte Kühleinrichtungen nicht nachträglich anbringen lassen, weil der benötigte Raum in einer Schaltzelle nicht zur Verfügung steht.

EP 0 437 151 A offenbart eine Lichtbogenlöscheinrichtung für ein Niederspannungs-Schaltgerät gemäß dem Oberbegriff des Anspruchs 1.

Die Aufgabe der Erfindung besteht ausgehend von einer Lichtbogenlöscheinrichtung nach der DE 35 41 514 C2 darin, eine Lichtbogenlöscheinrichtung mit einer bei Bedarf montierbaren zusätzlichen Kühleinrichtung zu schaffen, die das Bauvolumen des Leistungsschalters nicht vergrößert.

Diese Aufgabe wird gemäß der vorliegenden Erfindung dadurch gelöst, dass die gesonderte Kühleinrichtung zur Aufnahme der Entionisierungsmittel rahmenartig und für den Einbau im Innern der Lichtbogenlöscheinrichtung zwischen den Löschblechen und dem Deckel geeignet ausgebildet ist, wobei die Löschbleche und der Deckel durch gemeinsame parallele Isolierwände abgestützt sind.

Durch das DE 298 07 119 U1 ist es bereits bekannt, in dem Raum zwischen einem Löschblechpaket und einem Löschkammerdeckel eine als Dämpfungseinsatz bezeichnete Kühleinrichtung für Schaltgase anzuordnen. Dieser Dämpfungseinsatz ist am Deckel mittels einer zwei relativ zueinander verschiebbare Deckelteile verbindenden Schraube gehalten und enthält das Muttergewinde für die Schraube. Daher kann die betreffende Lichtbogenlöscheinrichtung ohne die Kühleinrichtung nicht verwendet werden. Anliegen der Erfindung ist es demgegenüber, Lichtbogenlöscheinrichtungen wahlweise mit und ohne gesonderte Kühleinrichtung verwenden zu können.

Im Rahmen der Erfindung kann die Kühleinrichtung durch eine Deckplatte und eine Bodenplatte zu einer Einsatzkassette ergänzt sein, die einen Hohlraum zum Einbringen der Entionisierungsmittel bildet, wobei in der Deckplatte und der Bodenplatte Durchlassöffnungen für die Schaltgase vorgesehen sind. Durch diese Gestaltung erhält die Kühleinrichtung eine für die bei Bedarf erwünschte Nachrüstung günstige Bauform. Zugleich bietet diese Bauform die Möglichkeit, die Kühlwirkung unabhängig von den beispielsweise in der Gestalt von Metallgeweben oder Metallsieben vorgesehenen Entionisierungsmitteln zu beeinflussen. Dies kann dadurch geschehen, dass die Durchlassöffnungen einen kreis- oder polygonförmigen Querschnitt aufweisen oder dadurch, dass sie schlitzartig ausgebildet sind.

Zur einfachen Anbringung der Kühleinrichtung kann dadurch beigetragen werden, dass die Kühleinrichtung sowie der Deckel der Lichtbogenlöscheinrichtung an seiner den Löschblechen zugewandten Seite mit zusammenwirkenden Befestigungsmitteln versehen sind und dass die Kühleinrichtung bei Bedarf vor der Montage des Deckels an der Lichtbogenlöscheinrichtung mittels der Befestigungsmittel an der Innenseite des Deckels anzubringen ist. Vorzugsweise eignen sich hierfür formschlüssige Befestigungsmittel, z. B. in der Weise, dass die Befestigungsmittel als Aufnahmeöffnungen im Deckel der Lichtbogenlöscheinrichtung und als an der Deckplatte der Einsatzkassette angeordnete und zur Einführung in die genannten Aufnahmeöffnungen bestimmte Befestigungszapfen ausgebildet sind. Zweckmäßig sind dabei die Abmessungen der Aufnahmeöffnungen und der Befestigungszapfen derart aufeinander abgestimmt, dass beim Einführen der Befestigungszapfen in die Aufnahmeöffnungen ein Reibschluss zur Sicherung gegen ein Herausrutschen besteht. Dies kann dadurch bewirkt werden, dass die Befestigungszapfen zur Erzeugung des Reibschlusses geschlitzt und federnd ausgebildet sind.

Die Befestigungsmittel für die Kühleinrichtung können auch als Anformungen und von diesen ausgehende Führungsschienen zum Einschieben der als Einsatzkassette ausgebildeten Kühleinrichtung ausgebildet sein.

Wie schon erwähnt, ist u.a. durch DE 298 07 119 U1 eine Bauweise von Lichtbogenlöscheinrichtungen bekannt, bei der die Löschbleche zwischen parallelen Isolierwänden angeordnet und an diesen befestigt sind, derart, dass ein zusammenhängendes Löschblechpaket gebildet ist. Diese Bauweise eignet sich auch für Lichtbogenlöscheinrichtungen nach der Erfindung, wobei es sich als vorteilhaft erweist, wenn die Löschbleche und der Deckel an gemeinsamen und parallel zueinander angeordneten Isolierplatten befestigt sind, welche die Löschbleche und den Deckel zwischen sich aufnehmen, wobei an Anformungen des Deckels nach außen abstehende Stege und in den Isolierplatten die Stege aufnehmende Schlitze angeordnet sind. Dadurch ist sichergestellt, dass die vorgesehenen Abstände zwischen den Enden der Löschbleche, der Kühleinrichtung sowie dem Deckel stets aufrechterhalten bleiben und damit zugleich der Strömungswiderstand für Schaltgase und andere wichtige Parameter

Die Erfindung soll nachfolgend zum besseren Verständnis anhand von bevorzugten, den Schutzumfang nicht einschränkenden Ausführungsbeispielen näher erläutert werden.

Die Fig. 1 zeigt in perspektivischer Ansicht, teilweise im Schnitt, eine Ausführungsform einer erfindungsgemäßen Lichtbogenlöscheinrichtung.

Die Fig. 2 zeigt in perspektivischer Ansicht eine erste Ausführungsform eines Deckels für eine erfindungsgemäße Lichtbogenlöscheinrichtung.

Die Fig. 3 zeigt in perspektivischer Ansicht eine erste Ausführungsform einer Einsatzkassette für eine erfindungsgemäße Lichtbogenlöscheinrichtung.

Die Fig. 4 zeigt in perspektivischer Ansicht eine weitere Ausführungsform eines Deckels für eine erfindungsgemäße Lichtbogenlöscheinrichtung.

Die Fig. 5 zeigt in perspektivischer Ansicht eine weitere Ausführungsform einer Einsatzkassette für eine erfindungsgemäße Lichtbogenlöscheinrichtung.

Die Fig. 1 zeigt in perspektivischer Ansicht, teilweise im Schnitt, eine Ausführungsform einer Lichtbogenlöscheinrichtung 1 gemäß der vorliegenden Erfindung. Sie besteht aus Isolierwänden 2, 3 aus Fiber oder abbrandfestem Kunststoff und Löschblechen 4 mit Zapfen 5, die in Löcher 6 der Isolierwände 2, 3 eingeführt und verstemmt werden. Dadurch entsteht ein Löschblechpaket 7, das in die im Schaltergehäuse integrierte Löschkammer eingesetzt wird. Sie weist weiterhin einen abschließenden Deckel 8 auf, der eine einfache Konstruktion mit Ausblasschlitzen 9 aufweist und als zusätzlichen Schutz gegen das Austreten von heißen Gasen und Partikeln an seiner Innenseite mit einer Einsatzkassette 10 versehen ist.

Diese Einsatzkassette 10 wird mittels einer vorbereiteten Halterung an der Innenseite des Deckels 8 der Lichtbogenlöscheinrichtung 1 befestigt. Am Deckel 8 der Lichtbogenlöscheinrichtung 1 sind Anformungen 11 vorgesehen, die seitlich daran angeordnete vorstehende Stege 12 aufweisen, welche in Schlitze 13 der Isolierwände 2, 3 des Löschblechpaketes 7 eingreifen.

Im Deckel 8 der Lichtbogenlöscheinrichtung 1 ist eine Durchführungsöffnung 14 für eine nicht dargestellte Befestigungsschraube vorgesehen, mittels welcher die Lichtbogenlöscheinrichtung 1 in der integrierten Löschkammer des Schaltgerätes befestigt wird.

Die Fig. 2 zeigt in perspektivischer Ansicht eine erste vorteilhafte Ausführungsform eines Deckels 8 für eine erfindungsgemäße Lichtbogenlöscheinrichtung 1. Er weist Auslassöffnungen 9, eine Durchführungsöffnung 14 für eine nicht dargestellte Befestigungsschraube, Anformungen 11 mit seitlich daran angeordneten vorstehenden Stegen 12, zum Eingreifen in Schlitze 13 der Isolierwände 2, 3 des Löschblechpaketes 7 und Aufnahmeöffnungen 15, 16, 17, 18 auf, in welche Befestigungszapfen 19, 20, 21, 22 (Fig. 3) einführbar sind. Die an sich zur Aufnahme der vorstehenden Stege 12 dienenden Anformungen 11 weisen einen dreieckigen Querschnitt auf, derart, dass sie beim Einbringen der Einsatzkassette 10 eine Führung bilden.

Die Fig. 3 zeigt in perspektivischer Ansicht eine erste Ausführungsform einer Einsatzkassette 10 für eine erfindungsgemäße Lichtbogenlöscheinrichtung 1. Sie besteht im Wesentlichen aus einer Deckplatte 23, einer Bodenplatte 24 und Seitenwänden 25, 26, die einen Hohlraum zum Einlegen von Metallsieben 27 als Entionisierungsmittel bilden. In der Deckplatte 23 und der Bodenplatte 24 sind in der Durchströmrichtung der Schaltgase Durchlassöffnungen 28; 29 vorgesehen, die einen kreisförmigen Querschnitt aufweisen. Weiterhin sind an der Deckplatte 23 Befestigungszapfen 19, 20, 21, 22 angeordnet, die bei der Montage der Einsatzkassette 10 in die Aufnahmeöffnungen 15, 16, 17, 18 des Deckels 8 der Lichtbogenlöscheinrichtung eingeführt werden, wie das durch die strichstrich-punktierten Pfeile angedeutet ist.

Die Fig. 4 zeigt in perspektivischer Ansicht eine weitere Ausführungsform eines Deckels 30 für eine erfindungsgemäße Lichtbogenlöscheinrichtung 1. Er weist Auslassöffnungen 31, eine Durchführungsöffnung 32 für eine nicht dargestellte Befestigungsschraube und Anformungen 33 mit seitlich daran angeordneten vorstehenden Stegen 34 zum Eingreifen in Schlitze 13 der Isolierwände 2, 3 des Löschblechpaketes 7 auf. Hier sind die Anformungen 33 zur Aufnahme der vorstehenden Stege 34 in der Form von Führungsschienen 35, 36 ausgebildet, in welche die Einsatzkassette 37 (Fig. 5) eingeschoben wird.

Die Fig. 5 zeigt in perspektivischer Ansicht eine weitere Ausführungsform einer Einsatzkassette 37 für eine erfindungsgemäße Lichtbogenlöscheinrichtung 1. Sie besteht.im wesentlichen aus einer Deckplatte 38, einer Bodenplatte 39 und Seitenwänden 40, 41, die einen Hohlraum zum Einlegen von Metallsieben 42 als Entionisierungsmittel bilden. In der Deckplatte 38 und der Bodenplatte 39 sind in der Durchströmrichtung der Schaltgase Durchlassöffnungen 43, 44 vorgesehen, die in dieser Ausführungsform schlitzförmig ausgebildet sind.

Die erfindungsgemäße Einsatzkassette ist sehr einfach im Bedarfsfall zu montieren und verursacht keine Vergrößerung des Bauvolumens des Leistungsschalters.

## Patentansprüche

1. Lichtbogenlöscheinrichtung (1) für ein in Luft schaltendes Niederspannungs-Schaltgerät, mit einem Löschbleche (4) aufweisenden Löschraum und mit einem den Löschraum abdeckenden, mit Auslassöffnungen (9,31) für Schaltgase versehenen Deckel (8; 30), sowie mit einer wahlweise verwendbaren gesonderten, rahmenartigen, Entionisierungsmittel aufweisenden Kühleinrichtung (10; 37) für die Schaltgase, wobei die Löschbleche (4) unabhängig vom Deckel (8; 30) abgestützt sind,
**dadurch gekennzeichnet,**
**dass** die gesonderte Kühleinrichtung (10; 37) zur Aufnahme der Entionisierungsmittel (27; 42) für den Einbau im Innern der Lichtbogenlöscheinrichtung (1) zwischen den Löschblechen (4) und dem Deckel (8; 30) geeignet ausgebildet ist.

2. Lichtbogenlöscheinrichtung nach Anspruch 1
**dadurch gekennzeichnet,**
**dass** die Kühleinrichtung (10; 37) durch eine Deckplatte (23; 38) und eine Bodenplatte (24; 39) zu einer Einsatzkassette ergänzt ist, die einen Hohlraum zum Einbringen der Entionisierungsmittel (27; 42) bildet und dass in der Deckplatte (23; 38) und der Bodenplatte (24; 39) Durchlassöffnungen (28, 29; 43, 44) für die Schaltgase vorgesehen sind.

3. Lichtbogenlöscheinrichtung nach Anspruch 2,
**dadurch gekennzeichnet,**
**dass** die Durchlassöffnungen (28, 29) einen kreis- oder polygonförmigen Querschnitt aufweisen.

4. Lichtbogenlöscheinrichtung nach Anspruch 2 oder 3,
**dadurch gekennzeichnet,**
**dass** die Durchlassöffnungen (43; 44) schlitzartig ausgebildet sind.

5. Lichtbogenlöscheinrichtung nach einem der vorangehenden Ansprüche,
**dadurch gekennzeichnet,**
**dass** die Entionisierungsmittel (27; 42) Metallgewebe oder Metallsiebe sind.

6. Lichtbogenlöscheinrichtung nach einem der vorangehenden Ansprüche,
**dadurch gekennzeichnet,**
**dass** die Kühleinrichtung (10; 37) sowie der Deckel (8; 30) der Lichtbogenlöscheinrichtung (1) an seiner den Löschblechen (4) zugewandten Seite mit zusammenwirkenden Befestigungsmitteln versehen sind und dass die Kühleinrichtung (10; 37) bei Bedarf vor der Montage des Deckels (8; 30) an der Lichtbogenlöscheinrichtung (1) mittels der Befestigungsmittel an der Innenseite des Deckels (8; 30) anzubringen ist.

7. Lichtbogenlöscheinrichtung nach Anspruch 5
**dadurch gekennzeichnet,**
**dass** die Befestigungsmittel, als Aufnahmeöffnungen (15, 16, 17, 18) im Deckel (8) der Lichtbogenlöscheinrichtung (1) und als an der Deckplatte (23) der Einsatzkassette (10) angeordnete und zur Einführung in die genannten Aufnahmeöffnungen (15, 16, 17, 18) bestimmte Befestigungszapfen (19, 20, 21, 22) ausgebildet sind.

8. Lichtbogenlöscheinrichtung nach Anspruch 7,
**dadurch gekennzeichnet,**
**dass** die Abmessungen der Aufnahmeöffnungen (15, 16, 17, 18) und der Befestigungszapfen (19, 20, 21, 22) derart aufeinander abgestimmt sind, dass beim Einführen der Befestigungszapfen (19, 20, 21, 22) in die Aufnahmeöffnungen (15, 16, 17, 18) ein Reibschluss zur Sicherung gegen ein Herausrutschen besteht.

9. Lichtbogenlöscheinrichtung nach Anspruch 8,
**dadurch gekennzeichnet,**
**dass** die Befestigungszapfen (19, 20, 21, 22) zur Erzeugung des Reibschlusses geschlitzt und federnd ausgebildet sind.

10. Lichtbogenlöscheinrichtung nach Anspruch 7
**dadurch gekennzeichnet,**
**dass** die Befestigungsmittel am Deckel (30) als Anformungen (33) und von diesen ausgehende Führungsschienen (35, 36) zum Einschieben der Einsatzkassette (37) ausgebildet sind.

11. Lichtbogenlöscheinrichtung nach einem der vorangehenden Ansprüche,
**dadurch gekennzeichnet, dass** die Löschbleche (4) und der Deckel (8; 30) an gemeinsamen und parallel zueinander angeordneten Isolierplatten (2, 3) befestigt sind, welche die Löschbleche (4) und den Deckel (8; 30) zwischen sich aufnehmen, wobei an Anformungen (33) des Deckels (30) nach außen abstehende Stege (12, 34) und in den Isolierplatten (2, 3) die Stege (12, 14) aufnehmende Schlitze (13) angeordnet sind.

## Claims

1. Arc quenching device (1) for an air-switching low-voltage switching device, having a quenching chamber which has quenching plates (4) and having a cover (8; 30), which covers the quenching chamber and is provided with outlet openings (9,31) for switching gases, as well as having an optionally usable, separate, cooling device (10; 37), which is with the quenching plates (4) being supported independently of the cover (8; 30), in the form of a frame and has deionization means, for the switching gases,
**characterized**
**in that** the separate cooling device (10; 37) for accommodating the deionization means (27; 42) is designed to be suitable for installation in the interior of the arc quenching device (1), between the quenching plates (4) and the cover (8; 30).

2. Arc quenching device according to claim 1,
**characterized**
**in that** the cooling device (10; 37) has a covering panel (23; 38) and a base panel (24; 39) added to it to form an insert cartridge, which forms a cavity for the introduction of the deionization means (27; 42), and in that aperture openings (28, 29; 43, 44) are provided for the switching gases in the covering panel (23; 38) and in the base panel (24: 39).

3. Arc quenching device according to claim 2,
**characterized**
**in that** the aperture openings (28, 29) have a circular or polygonal cross section.

4. Arc quenching device according to claim 2 or 3,
**characterized in that** the aperture openings (43; 44) are in the form of slots.

5. Arc quenching device according to one of the preceding claims,
**characterized**
**in that** the deionization means (27; 42) are a metal mesh or a metal sieve.

6. Arc quenching device according to one of the preceding claims,
**characterized**
**in that** the cooling device (10; 37) as well as the cover (8; 30) of the arc quenching device (1) are provided with interacting attachment means on their side facing the quenching plates (4), and in that the cooling device (10; 37) can, if required, be fit to the arc quenching device (1), by means of the attachment means on the inside of the cover (8; 30), before the cover (8; 30) is installed on the arc quenching device.

7. Arc quenching device according to claim 5,
**characterized**
**in that** the attachment means are in the form of holding openings (15, 16, 17, 18) in the cover (8) of the arc quenching device (1) and attachment pins (19, 20, 21, 22), which are arranged on the covering panel (23) of the insert cartridge (10) and are intended for insertion into said holding openings (15, 16, 17, 18).

8. Arc quenching device according to claim 7,
**characterized**
**in that** the dimensions of the holding openings (15, 16, 17, 18) and of the attachment pins (19, 20, 21, 22) are matched to one another such that, when the attachment pins (19, 20, 21, 22) are inserted into the holding openings (15, 16, 17, 18), a friction fit is produced in order to secure them against sliding out.

9. Arc quenching device according to claim 8,
**characterized**
**in that** the attachment pins (19, 20, 21, 22) are slotted and sprung, in order to produce the friction fit.

10. Arc quenching device according to claim 7,
**characterized**
**in that** the attachment means on the cover (30) are in the form of molded attachments (33) and guide rails (35, 36), which originate from them, for insertion of the insert cartridge (37) .

11. Arc quenching device according to one of the preceding claims,
**characterized**
**in that** the quenching plates (4) and the cover (8; 30) are attached to common insulating panels (2, 3), which are arranged parallel to one another and hold the quenching plates (4) and the cover (8; 30) between them, with webs (12, 34) which project outward being arranged on molded attachments (33) on the cover (30), and slots (13) which hold the webs (12, 14) being arranged in the insulating panels (2, 3).

## Revendications

1. Dispositif (1) d'extinction d'arc électrique pour un appareil de coupure à basse tension à coupure dans l'air, comprenant une chambre d'extinction ayant une tôle (4) d'extinction et un couvercle (8 ; 30) recouvrant la chambre d'extinction et muni d'ouvertures (9 ; 31) de sortie des gaz de coupure, ainsi qu'un dispositif (10 ; 37) de refroidissement des gaz de coupure pouvant être utilisé à volonté, séparé, de type à cadre et ayant des moyens de désionisation, les tôles (4) d'extinction étant soutenues indépendamment du couvercle (8 ; 30),
**caractérisé**
**en ce que** le dispositif (10 ; 37) de refroidissement séparé est constitué pour la réception des moyens (27 ; 42) de désionisation, de façon appropriée pour le montage à l'intérieur du dispositif (1) d'extinction d'arc électrique entre les tôles (4) d'extinction et le couvercle (8 ; 30).

2. Dispositif d'extinction d'arc électrique suivant la revendication 1,
**caractérisé**
**en ce que** le dispositif (10 ; 37) de refroidissement est complété par une plaque (23 ; 38) de couverture et par une plaque (24 ; 39) de fond en une cassette d'insertion qui forme une cavité pour l'introduction des moyens (27 ; 42) de désionisation, et en ce qu'il est prévu dans la plaque (23 ; 38) de couverture et dans la plaque (24 ; 39) de fond des ouvertures (28, 29 ; 43, 44) de passage des gaz de coupure.

3. Dispositif d'extinction d'arc électrique suivant la revendication 2,
**caractérisé**
**en ce que** les ouvertures (28, 29) de passage ont une section transversale circulaire ou polygonale.

4. Dispositif d'extinction d'arc électrique suivant la revendication 2 ou 3,
**caractérisé**
**en ce que** les ouvertures (43 ; 44) de passage sont constituées sous la forme de fentes.

5. Dispositif d'extinction d'arc électrique suivant l'une des revendications précédentes,
**caractérisé**
**en ce que** les moyens (27 ; 42) de désionisation sont des toiles métalliques ou des tamis métalliques.

6. Dispositif d'extinction d'arc électrique suivant l'une des revendications précédentes,
**caractérisé**
**en ce que** le dispositif (10 ; 37) de refroidissement, ainsi que le couvercle (8 ; 30) du dispositif (1) d'extinction d'arc électrique sont munis, sur leur côté tourné vers les tôles (4) d'extinction, de moyens coopérants de fixation, et en ce que le dispositif (10 ; 37) de refroidissement peut, en cas de besoin, avoir le montage du couvercle (8 ; 30) sur le dispositif (1) d'extinction d'arc électrique, être mis sur le côté intérieur du couvercle (8 ; 30) à l'aide des moyens de fixation.

7. Dispositif d'extinction d'arc électrique suivant la revendication 5,
**caractérisé**
**en ce que** les moyens de fixation sont constitués sous la forme d'ouvertures (15, 16, 17, 18) de réception du couvercle (8) du dispositif (1) d'extinction d'arc électrique et sous la forme de chevilles (19, 20, 21, 22) de fixation disposées sur la plaque (23) de couverture de la cassette (10) à insertion et destinées à être introduites dans lesdites ouvertures (15, 16, 17, 18) de réception.

8. Dispositif d'extinction d'arc électrique suivant la revendication 7,
**caractérisé**
**en ce que** les dimensions des ouvertures (15, 16, 17, 18) de réception et des chevilles (19, 20, 21, 22) de fixation sont adaptées les unes aux autres, de façon à assurer une liaison par frottement empêchant de sortir par glissement lors de l'introduction des chevilles (19, 20, 21, 22) de fixation dans les ouvertures (15, 16, 17, 18) de réception.

9. Dispositif d'extinction d'arc électrique suivant la revendication 8,
**caractérisé**
**en ce que** les chevilles (19, 20, 21, 22) de fixation sont, pour produire la liaison de frottement, fendues et constituées élastiquement.

10. Dispositif d'extinction d'arc électrique suivant la revendication 7,
**caractérisé**
**en ce que** les moyens de fixation sont constitués sous la forme de conformations (33) et de rails (35, 36) de guidage en partante pour l'insertion de la cassette (37) d'insertion.

11. Dispositif d'extinction d'arc électrique suivant l'une des revendications précédentes,
**caractérisé**
**en ce que** la tôle (4) d'extinction et le couvercle (8 ; 30) sont fixés sur des plaques (2, 3) isolantes disposées conjointement et parallèlement l'une à l'autre, qui reçoivent la tôle (4) d'extinction et le couvercle (8 ; 30) entre elles, des réglettes (12, 34) en saillie vers l'extérieur étant disposées sur les conformations (33) du couvercle (30) et des fentes (13) recevant les réglettes (12, 14) étant ménagées dans les plaques (2, 3) isolantes.
